# EUROPÄISCHE PATENTSCHRIFT

(11) **EP 0 526 398 B1**
(45) Veröffentlichungstag und Bekanntmachung des Hinweises auf die Patenterteilung: **27.12.1995**
(21) Anmeldenummer: 92810548.5
(22) Anmeldetag: 17.07.1992
(51) Int. Cl.: B41F 13/38, B41F 9/10

(54) **Stichtiefdruckmaschine**
Die stamping intaglio printing machine
Machine d'impression sur plaque d'acier

(30) Priorität: 30.07.1991 CH 2273/91
(43) Veröffentlichungstag der Anmeldung: 03.02.1993
(73) Patentinhaber: DE LA RUE GIORI S.A., 1003 Lausanne (CH)
(72) Erfinder: Blass, Ernst Anton, W-8702 Margetshöchheim (DE); Kuhn, Hermann Josef, W-8705 Zellingen 2 (DE)
(74) Vertreter: Jörchel, Dietrich R.A.

(56) Entgegenhaltungen:
- DE-B- 1 229 547
- DE-C- 948 786

## Beschreibung

Die Erfindung bezieht sich auf eine Stichtiefdruckmaschine mit einem Plattenzylinder, mit einem Druckzylinder, der mit einem Stellglied zur Druckanstellung und zur Druckabstellung ausgerüstet und mittels dieses Stellglieds zwischen einer am Plattenzylinder anliegenden Arbeitsstellung und einer von dieser abgerückten Ruhestellung verstellbar ist, und mit einer Wischvorrichtung, die einen mit dem Plattenzylinder zusammenwirkenden Wischzylinder hat, der ebenfalls mittels eines Stellglieds zwischen einer Arbeitsstellung, in der er mit vorgegebenem Anpressdruck am Plattenzylinder anliegt, und einer von diesem abgerückten Ruhestellung verstellbar ist.

Derartige Stichtiefdruckmaschinen sind seit langem bekannt. Wischvorrichtungen werden beispielsweise in der DE-PS 1 229 547 beschrieben und dienen dazu, die eingefärbte Oberfläche der Stichtiefdruckplatten vor der Bedruckung vollständig von jeglicher Farbe zu säubern und dabei gleichzeitig die Stichgruben einwandfrei mit Farbe zu füllen. Um den Anpressdruck, mit dem der Wischzylinder am Plattenzylinder anliegt, einstellen zu können, ist es bekannt, den Wischzylinder in Exzenterlagern zu lagern (DE-PS 948 786), so dass durch Verstellung der exzentrischen Lagerteile der Abstand des Wischzylinders vom Plattenzylinder und damit der Anpressdruck des Wischzylinders eingestellt werden kann. Eine ähnliche Exzenterlagerung ist für den Druckzylinder bekannt, um den Anpressdruck, mit welchem er am Plattenzylinder anliegt, einzustellen und den Druckzylinder bei einer Unterbrechung des Druckbetriebs vom Plattenzylinder abzurücken.

Zu den Besonderheiten des Stichtiefdrucks gehört es, dass das Papier unter sehr grossem Kraftaufwand bedruckt wird. Man rechnet mit etwa 10.000 N Druckkraft pro cm Druckbreite. Diese hohe Druckkraft, mit welcher der Druckzylinder gegen den Plattenzylinder gepresst werden muss und die bis zu 100 t betragen kann, hat zur Folge, dass sich die Zylinderzapfen des Plattenzylinders etwas durchbiegen, wodurch sich der Achsabstand zwischen Druck- und Plattenzylinder bei Druckanstellung und bei Druckabstellung des Druckzylinders jeweils ändert. Diese Aenderung des Achsabstandes ist nur dann ohne Bedeutung, wenn dadurch nicht der Anpressdruck verändert wird, mit welchem der Wischzylinder am Plattenzylinder anliegt. Zur Erzielung einer einwandfreien Wischung ist nämlich ein genau vorgegebener und gleichbleibender Anpressdruck des Wischzylinders wesentlich.

Nun ist jedoch dieser Anpressdruck des Wischzylinders nur dann von einer Aenderung des erwähnten Achsabstandes praktisch unabhängig, wenn die Verbindungslinie zwischen Druckzylinderachse und Plattenzylinderachse genau senkrecht auf der Verbindungslinie zwischen Plattenzylinderachse und Wischzylinderachse steht. Diese Geometrie lässt sich ohne weiteres bei Zwei-Platten und Vier-Platten-Maschinen verwirklichen, nicht jedoch bei Stichtiefdruckmaschinen, deren Plattenzylinder eine andere Zahl von Platten trägt, insbesondere nicht bei einer Drei-Platten-Maschine. Bei einer Drei-Platten-Maschine, wie sie schematisch in Figur 1 dargestellt ist, schliesst die Verbindungslinie zwischen den Druckzylinder- und Plattenzylinderachsen mit der Verbindungslinie zwischen den Plattenzylinder-und Wischzylinderachsen einen Winkel von 120° ein. Diese Geometrie ist erforderlich, damit der Zeitpunkt, an welchem jeweils die in Drehrichtung gesehen vordere Kante jeder Druckplatte auf dem Plattenzylinder mit dem Druckbezug auf dem entsprechenden Sektor des Druckzylinders in Berührung gelangt, mit demjenigen Zeitpunkt zusammenfällt, an welchem die Vorderkante einer Druckplatte mit dem Wischzylinder in Kontakt gerät. Immer, wenn die Pressung zwischen einer Druckplatte und dem Druckzylinder einerseits und einer Druckplatte und dem Wischzylinder andererseits einsetzt, erfahren die Zylinder Stösse, die nur dann die Qualität der Bedruckung nicht beeinträchtigen, wenn die vorstehend beschriebene Bedingung erfüllt ist.

Infolge der vorstehend erwähnten Geometrie einer Drei-Platten-Maschine entsteht bei der Durchbiegung der Zylinderzapfen des Plattenzylinders eine Verschiebungskomponente in Richtung des Wischzylinders, welche im allgemeinen mehrere Zehntelmillimeter und unter Umständen bis zu ungefähr 1 Millimeter betragen kann und durch welche ungünstigerweise der Anpressdruck, mit dem der Wischzylinder am Plattenzylinder anliegt, verändert wird. Das hat zur Folge, dass die Wischbedingungen in der Arbeitsstellung und in der Ruhestellung des Druckzylinders unterschiedlich sind und daher nach einer Druckabstellung des Druckzylinders die Oberfläche der Druckplatten nicht mehr einwandfrei von Farbe gesäubert wird, so dass bei Wiederaufnahme des Druckbetriebs Ausschussbögen anfallen.

Es hat sich gezeigt, dass die zulässige Toleranz des Abstands zwischen Platten- und Wischzylinder für eine gleichbleibende einwandfreie Wischung bei ungefähr 0,01 mm liegt. Erforderliche Korrekturen der Einstellung der Wischzylinderlage relativ zum Plattenzylinder wurden bisher von Hand durchgeführt, was umständlich ist und wobei bis zur Erzielung der korrekten Einstellung beträchtliche Mengen an Ausschussbögen in Kauf genommen werden mussten.

Der vorliegenden Erfindung liegt die Aufgabe zugrunde, zur Beseitigung der vorstehend beschriebenen Nachteile die den Anpressdruck des Wischzylinders beeinflussende Verschiebungskomponente, die bei einer Durchbiegung der Zylinderzapfen des Plattenzylinders auftritt, auf einfache Weise zu kompensieren. Ausserdem soll durch die Erfindung der Bedienungskomfort bei der Wischzylinder-Einstellung und -Verstellung verbessert werden.

Diese Aufgabe wird erfindungsgemäss durch die im kennzeichnenden Teil des Anspruchs 1 angegebenen Merkmale gelöst.

Durch diese gleichzeitig mit der Druckanstellung oder Druckabstellung des Druckzylinders erfolgende Verstellung des Wischzylinders wird dieser sozusagen dem Plattenzylinder bei dessen Verschiebung nachgeführt, wodurch der Anpressdruck des Wischzylinders sowohl in der Arbeitsstellung als auch in der Ruhestellung des Druckzylinders praktisch konstant gehalten wird. Die gleichzeitige Verstellung von Druckzylinder und Wischzylinder kann entweder durch einen gemeinsamen Befehlsgeber erfolgen, wobei der Stellweg des Feinstellglieds im einen oder im anderen Sinne durch einen vorgewählten Wert bestimmt wird; oder aber es sind eine Kraftmesseinrichtung zur Messung der Anpresskraft zwischen Druckzylinder und Plattenzylinder und ein speicherprogrammiertes Steuersystem vorgesehen, das in Abhängigkeit vom gelieferten Messwert die Verstellung des Wischzylinders steuert.

Wenn, wie üblich, Reinigungselemente am Wischzylinder vorgesehen sind, dann sind diese vorzugsweise ebenfalls durch das Feinstellglied derart verstellbar, dass ihre Lage relativ zum Wischzylinder wenigstens näherungsweise erhalten bleibt. Dadurch wird die korrekte Anlage der Reinigungselemente und damit die einwandfreie Säuberung des Wischzylinders gewährleistet.

Bevorzugte Ausgestaltungen der Erfindung ergeben sich aus den abhängigen Patentansprüchen.

Die Erfindung wird anhand der Zeichnungen an einem Ausführungsbeispiel einer Bogendruckmaschine näher erläutert. Es zeigen:
Figur 1 eine schematische Darstellung einer Drei-Platten-Maschine,
Figur 2 die Stichtiefdruckmaschine nach Figur 1 mit Darstellung der für das Verständnis der Erfindung wesentlichen Einzelheiten,
Figur 3 eine vergrösserte Darstellung des Plattenzylinders und der Wischvorrichtung mit der Einrichtung zur Verstellung des Wischzylinders,
Figur 4 eine Einzelansicht des Wischzylinders nach Figur 3 mit der Einrichtung zum Verstellen der Reinigungselemente,
Figur 5 ein vereinfachtes Blockschaltbild der gemeinsamen Steuerung der Verstellungen von Druckzylinder und Wischzylinder und
Figur 6 ein vereinfachtes Blockschaltbild einer automatischen Steuerung der Wischzylinderlage als Funktion der Anpresskraft des Druckzylinders.

Nach Figur 1, auf die bereits in der Einleitung hingewiesen wurde, weist die Stichtiefdruckmaschine einen Druckzylinder 2 und einen Plattenzylinder 3 auf, die beide im Maschinengestell 1 gelagert sind. Der Plattenzylinder 3 trägt drei gleichmässig verteilte Druckplatten, und der Druckzylinder 2 hat entsprechend drei mit Druckbezügen bespannte Sektoren. Die mit dem Plattenzylinder 3 zusammenwirkende Wischvorrichtung 9 besteht aus einem Wischkasten 13, einem Wischzylinder 10, am Wischzylinder anliegenden Reinigungselementen und den näher in den Figuren 2 und 3 gezeigten Einrichtungen zum Verstellen des Wischzylinders und der Reinigungselemente. Der Wischzylinder 10 taucht in eine im Wischkasten 13 befindliche Reinigungsflüssigkeit, oder seine Oberfläche wird über entsprechende Zuführelemente mit Reinigungsflüssigkeit besprüht. Wie in Figur 1 angedeutet, schliesst die Verbindungslinie zwischen den Druckzylinder- und Plattenzylinderachsen mit der Verbindungslinie zwischen den Plattenzylinder- und Wischzylinderachsen einen Winkel von 120° ein.

Die zu bedruckenden Papierbögen P werden, wie in Figur 2 gezeigt, beim Druckvorgang zwischen dem Druckzylinder 2 und dem Plattenzylinder 3, die sich im Sinne der Pfeile drehen, hindurchgeführt. Der dabei erforderliche starke Anpressdruck an der Druckstelle ist in Figur 2 schematisch durch kleine Pfeile angedeutet. Der Druckzylinder 2 ist mittels Exzenterbuchsen 4 in den massiven Seitenteilen des Maschinengestells 1 gelagert, während der Plattenzylinder 3 mittels konzentrischer Buchsen 5 ebenfalls in diesem Gestell gelagert ist. Die Exzenterbuchsen 4 des Druckzylinders 2 sind an beiden Enden mit radial orientierten Hebeln 6 fest verbunden. Am Ende jedes Hebels 6 ist, an der betreffenden Aussenseite des Maschinengestells, ein Hydraulikzylinder 7 angelenkt, der als Stellglied zum Anstellen und zum Abrücken des Druckzylinders 2 dient. Die Arbeitsstellung des Druckzylinders 2, in der er mit vorgegebener Kraft am Plattenzylinder 3 anliegt, ist in Figur 2 mit ausgezogenen Linien dargestellt, während seine abgerückte Ruhestellung strichpunktiert gezeigt ist. Der Befestigungspunkt 7′ des Hydraulikzylinders 7 am Maschinengestell ist verstellbar, wodurch sich die Anpresskraft des Druckzylinders 2 einstellen lässt. Der Hydraulikzylinder 7 wird zur Druckanstellung oder zur Druckabstellung des Druckzylinders 2 durch ein elektrisch betätigtes Hydraulikventil 8 gesteuert, welches seinerseits durch einen Befehlsgeber 8a betätigbar ist, bei dem es sich um einen Impulsgeber, der von einem übergeordneten Steuersystem gesteuert wird, oder einen Bedienungsschalter handeln kann.

In der Arbeitsstellung des Druckzylinders 2 erfahren die Zylinderzapfen 5a des Plattenzylinders 3 infolge der starken Anpressung eine Durchbiegung, die schematisch durch den nach unten versetzten Umfangsabschnitt 3′ des Plattenzylinders 3 angedeutet ist. Die wirksame Kraft hat, wie durch das im Zentrum des Plattenzylinders 3 dargestellte Kräftediagramm veranschaulicht, eine Komponente K in Richtung des Wischzylinders 10 der Wischvorrichtung 9, so dass die Durchbiegung eine entsprechende, in Richtung auf den Wischzylinder 10 weisende Verschiebungskomponente hat, wodurch sich der Achsabstand zwischen Plattenzylinder 3 und Wischzylinder 10 verkürzt.

Der in den Wischkasten 13 eintauchende Wischzylinder 10, an dem Reinigungselemente, im betrachteten Beispiel vier Bürsten 11 und eine Rakel 11a, anliegen, ist in den Seitenwänden des Wischkastens 13 mittels Exzenterbuchsen 12 gelagert, an denen radial gerichtete, beiderseits des Wischkastens 13 angeordnete Hebel 14 befestigt sind. An den Enden der Hebel 14 ist die Kolbenstange je eines Hydraulikzylinders 15 mittels eines Zapfens 14a angelenkt. Diese Hydraulikzylinder 15 sind Stellglieder, mit denen der Wischzylinder 10 durch entsprechende Drehung der Exzenterbuchsen 12 zwischen seiner in Figur 3 dargestellten Arbeitsstellung, in der er mit vorgebbarem Anpressdruck am Plattenzylinder 3 anliegt, und einer abgerückten Ruhestellung verstellt werden kann.

Ausser dieser Grobverstellung des Wischzylinders 10 durch Betätigung der Hydraulikzylinder 15 ist eine Feinverstellung vorgesehen, mit welcher die erwähnte Durchbiegung der Zylinderzapfen 5a des Plattenzylinders 3 kompensiert werden kann. Zu diesem Zwecke ist an beiden Seiten des Wischkastens 13 je ein Schneckenrad 17 vorgesehen, welches in einer am Wischkasten befestigten Lagerplatte 17a drehbar gelagert ist. An diesem Schneckenrad 17 ist, exzentrisch zu dessen Achse 17b, das untere Ende des betreffenden Hydraulikzylinders 15 mittels eines Zapfens 16 gelenkig aufgehängt. Jedes der Schneckenräder 17 steht mit einer im wesentlichen horizontal orientierten Schneckenspindel 18 in Eingriff, die durch ein Feinstellglied 19 verstellt werden kann, bei dem es sich im betrachteten Beispiel um einen Stellmotor in Form eines Schrittmotors handelt. Durch Drehung der Schneckenspindel 18 wird der durch den Zapfen 16 gebildete Aufhängepunkt des Hydraulikzylinders 15 und damit die Exzenterbuchse 12 verstellt, so dass durch geeignete Steuerung des Schrittmotors 19 innerhalb eines Feinstellbereichs der Wischzylinder 10 entsprechend der Verschiebung des Plattenzylinders 3 nachgeführt werden kann. Die Bewegung des Schrittmotors 19 wird mittels eines Zahnriemens 20 auf einen Istwertgeber 21 übertragen und mittels einer Anzeigevorrichtung 21a digital angezeigt, so dass die jeweilige Ist-Stellung des Wischzylinders 10 kontrollierbar ist.

Um bei dieser Feinverstellung des Wischzylinders 10 die Reinigungselemente, also die Bürsten 11 und die Rakel 11a, der veränderten Position anzupassen, sind die Reinigungselemente an beiden Wischkastenseiten auf je einem Träger 25 in Form eines gebogenen Tragsegments befestigt (Figur 4), das an seinem, dem Schneckenrad 17 am nächsten liegenden Ende mittels eines Zapfens 25a an der Innenseite des Wischkastens 13 schwenkbar gelagert und an seinem anderen Ende auf einem ebenfalls an der Wischkastenwand drehbar gelagerten Exzenterbolzen 24 aufgehängt ist. Ein Zahnriemen 23 verbindet den Exzenterbolzen 24 mit einem drehfest am Schneckenrad 17 angebrachten, zu diesem konzentrischen Zahnrad 22. Auf diese Weise wird bei Verstellung des Schneckenrads 17 nicht nur der Wischzylinder 10, sondern mittels des Zahnriemens 23 der Exzenterbolzen 24 und damit das Tragsegment 25 mit den Reinigungselementen verstellt, derart, dass deren Position relativ zum Wischzylinder 10 wengistens näherungsweise erhalten bleibt und dadurch die korrekte Anlage der Reinigungselemente am Wischzylinder 10 zwecks einwandfreier Säuberung desselben gewährleistet ist.

Eine bevorzugte Steuerung der Nachführung des Wischzylinders 10 wird anhand des vereinfachten Blockschaltbilds nach Figur 5 erläutert. Um die erforderliche Feinverstellung des Wischzylinders 10 zu ermitteln, werden vor der eigentlichen Inbetriebnahme der Druckmaschine empirisch diejenigen beiden Stellungen des Schrittmotors 19 bestimmt, in denen die Druckplatten auf dem Plattenzylinder 3 einerseits in der abgerückten Ruhestellung des Druckzylinders 2 und andererseits in der Arbeitsstellung des Druckzylinders, also bei Druckanstellung, einwandfrei durch den Wischzylinder 10 gewischt werden. Das geschieht, indem Probebögen bei einer gewählten Stellung des Wischzylinders bedruckt und inspiziert werden und der Wischzylinder schrittweise so lange verstellt wird, bis die Bögen frei von Farbverschmutzungen sind. Die manuelle Ein- bzw. Verstellung des Wischzylinders während der Ermittlung der optimalen Wischzylinderpositionen erfolgt vorzugsweise durch Betätigung von Drucktastern, die an beiden Wischkastenseiten vorgesehen und voneinander unabhängig sind. Die Differenz zwischen den beiden, den jeweiligen korrekten Anpressdrücken des Wischzylinders entsprechenden Stellungen des Schrittmotors 19, ausgedrückt in Anzahl der Motorschritte, stellt den Betrag dar, um den der Wischzylinder 10 beim Anstellen und beim Abstellen des Druckzylinders 2 im einen bzw. anderen Sinne zu verstellen ist.

Diese Differenz wird mittels eines Wahlschalters 19b in ein Vorwahlglied 26 eingegeben, das an den Schrittmotor 19 angeschlossen ist. Das Vorwahlglied 26 kann beispielsweise ein elektronischer Speicher sein. Der Schrittmotor 19 als Feinstellglied ist einerseits durch ein Bedienungsorgan 19a von Hand und andererseits durch den Befehlsgeber 8a betätigbar, welcher über das Hydraulikventil 8 und den Hydraulikzylinder 7 die Anstellung und Abstellung des Druckzylinders 2 steuert. Nach Speicherung der der erwähnten Differenz entsprechenden Schrittzahl im Vorwahlglied 26 sorgt also der Befehlsgeber 8a dafür, dass die Feinverstellung des Wischzylinders 10 um den vorgewählten Betrag im einen oder im anderen Sinne stets gleichzeitig mit der Verstellung des Druckzylinders 2 stattfindet, wenn dieser an den Plattenzylinder 3 angestellt bzw. von diesem abgestellt wird.

Bei einer weiteren Ausführungsform der Druckmaschine nach der Erfindung kann eine in Figur 2 lediglich schematisch durch gestrichelte Linien dargestellte Messvorrichtung 27 zur Messung der Kraft, mit der der Druckzylinder 2 am Plattenzylinder 3 anliegt, vorgesehen sein. Bei dieser Messvorrichtung 27 kann es sich insbesondere um eine bekannte Dehnmessvorrichtung handeln, welche die Verformung des Maschinengestells infolge der Anpresskraft beider Zylinder feststellt, das heisst die Aenderung des Abstands zwischen den Achsen von Druckzylinder 2 und Plattenzylinder 3 bei Anstellung und Abstellung des Druckzylinders. Mit Hilfe des von einer derartigen Messvorrichtung 27 ermittelten Messwerts lässt sich eine weiterführende Automatisierung der Wischzylinderverstellung vornehmen. Zu diesem Zwecke wird die jeweils optimale Feineinstellung des Wischzylinders, bei welchem dieser mit korrektem Anpressdruck am Plattenzylinder anliegt, als Funktion der Anpresskraft des Druckzylinders am Plattenzylinder in Form eines Programms ermittelt. Das vereinfachte Blockschaltbild nach Figur 6 zeigt eine Möglichkeit der entsprechenden Steuerung. Der von der Messvorrichtung 27 abgegebene Messwert wird über einen Analog-Digital-Wandler einem speicherprogrammierbaren Steuersystem 28 zugeführt, welches über einen zugehörigen Algorithmus den Schrittmotor 19 zwecks Nachführung des Wischzylinders in Abhängigkeit von der Druckmessung verstellt. Das vom Messwertgeber 21 erzeugte, dem Istwert der Wischzylinderstellung entsprechende Signal, das auch auf die Anzeigevorrichtung 21a gelangt, wird zwecks Istwert- Sollwert-Vergleichs zum Steuersystem 28 rückgeführt. Hierbei handelt es sich also um eine Regelung der Wischzylinderstellung als Funktion der Anpressung des Druckzylinders am Plattenzylinder.

Die Erfindung ist nicht auf die beschriebenen Ausführungsbeispiele beschränkt, sondern lässt vor allem hinsichtlich der Ausgestaltung der Feineinstellung und Steuerung der Position des Wischzylinders und auch der Reinigungselemente mannigfache Varianten zu. Die für den Fall einer Bogendruckmaschine beschriebene Erfindung ist auch bei Rollendruckmaschinen anwendbar und immer dann vorteilhaft, wenn der erwähnte Winkel aus irgendwelchen Gründen nicht zu 90° gewählt werden kann.

## Patentansprüche

1. Stichtiefdruckmaschine mit einem Plattenzylinder (3), mit einem Druckzylinder (2), der mit einem Stellglied (7) zur Druckanstellung und zur Druckabstellung ausgerüstet und mittels dieses Stellglieds (7) zwischen einer am Plattenzylinder (3) anliegenden Arbeitsstellung und einer von dieser abgerückten Ruhestellung verstellbar ist, und mit einer Wischvorrichtung (9), die einen mit dem Plattenzylinder (3) zusammenwirkenden Wischzylinder (10) hat, der ebenfalls mittels eines Stellglieds (15) zwischen einer Arbeitsstellung, in der er mit vorgegebenem Anpressdruck am Plattenzylinder (3) anliegt, und einer von diesem abgerückten Ruhestellung verstellbar ist, wobei der Winkel zwischen der Verbindungslinie der Achsen von Druckzylinder und Plattenzylinder und der Verbindungslinie der Achsen von Plattenzylinder und Wischzylinder von 90° verschieden ist, dadurch gekennzeichnet, dass der Wischzylinder (10) innerhalb eines Feinbereichs durch ein zusätzliches Feinstellglied (19) verstellbar ist und dass dieses Feinstellglied (19) zur Aufrechterhaltung des vorgegebenen Anpressdrucks des Wischzylinders (10) gleichzeitig mit dem den Druckzylinder (2) verstellenden Stellglied (7) betätigbar und dazu eingerichtet ist, bei der Druckanstellung des Druckzylinders (2) den Abstand, den die Wischzylinderachse von der Plattenzylinderachse bei abgerücktem Druckzylinder (2) hat, um einen der Durchbiegung der Plattenzylinderzapfen entsprechenden Betrag zu vergrössern und bei der Druckabstellung des Druckzylinders diesen Abstand wieder einzustellen.

2. Stichtiefdruckmaschine nach Anspruch 1, dadurch gekennzeichnet, dass die Grösse der Verstellung des Feinstellglieds (19) durch ein Vorwahlglied (26) bestimmt ist, in welches ein dem erwähnten Betrag entsprechender vorgewählter Wert eingebbar ist, und dass das Feinstellglied (19) und das den Druckzylinder (2) verstellende Stellglied (7) durch denselben Befehlsgeber (8a) steuerbar sind.

3. Stichtiefdruckmaschine nach Anspruch 1, dadurch gekennzeichnet, dass sie mit einer Messvorrichtung (27) zur Messung der Kraft, mit welcher der Druckzylinder (2) am Plattenzylinder (3) anliegt, ausgerüstet und dass ein speicherprogrammierbares Steuersystem (28) vorgesehen ist, mit welchem das erwähnte Feinstellglied (19) als Funktion der gemessenen Kraft automatisch steuerbar ist.

4. Stichtiefdruckmaschine nach einem der Ansprüche 1 bis 3, dadurch gekennzeichnet, dass der Wischzylinder (10) in verstellbaren Exzenterbuchsen (12) gelagert und das ihm zugeordnete Stellglied (15) durch je einen, die Exzenterbuchsen verstellenden Hydraulikzylinder (15) gebildet ist und dass der Mechanismus zur Feinverstellung des Wischzylinders (10) an jeder Seite aus einem Schneckenrad (17), an welchem der Hydraulikzylinder (15), exzentrisch zur Schneckenradachse, gelenkig befestigt ist, und aus einer Schneckenspindel (18) besteht, welche durch das erwähnte Feinstellglied (19) in Form eines Stellmotors antreibbar ist.

5. Stichtiefdruckmaschine nach Anspruch 4, dadurch gekennzeichnet, dass das erwähnte Feinstellglied (19) ein Schrittmotor ist.

6. Stichtiefdruckmaschine nach einem der Ansprüche 1 bis 5, dadurch gekennzeichnet, dass eine Anzeigevorrichtung (21a) für die Ist-Stellung des Wischzylinders (10) vorgesehen ist.

7. Stichtiefdruckmaschine nach einem der Ansprüche 1 bis 6, bei welcher der Wischzylinder (10) in einen Wischkasten (13) eintaucht und mit Reinigungselementen (11, 11a) versehen ist, dadurch gekennzeichnet, dass die Reinigungselemente (11, 11a) auf einem relativ zur Wischzylinderoberfläche verstellbaren Träger (25) installiert sind, welcher durch das erwähnte Feinstellglied (19) gemeinsam mit dem Wischzylinder (10) derart verstellbar ist, dass die Position der Reinigungselemente relativ zum Wischzylinder wenigstens näherungsweise beibehalten wird.

8. Stichtiefdruckmaschine nach den Ansprüchen 4 und 7, dadurch gekennzeichnet, dass der verstellbare Träger für die Reinigungselemente (11, 11a) an jeder Seite derselben je ein Tragsegment (25) aufweist, welches am einen Ende schwenkbar an der betreffenden Innenseite des Wischkastens (13) gelagert ist und am anderen Ende auf einem an dieser Innenseite drehbar befestigten Exzenterbolzen (24) sitzt, und dass dieser Exzenterbolzen (24) mittels eines Zahnriemens (23) mit einem formschlüssig und konzentrisch am Schneckenrad (17) angebrachten Zahnrad (22) verbunden ist, derart, dass bei einer Verstellung des Schneckenrades (17) der Exzenterbolzen (24) gedreht und damit das Tragsegment (25) verstellt wird.

## Claims

1. An intaglio printing machine having a plate cylinder (3), an impression cylinder (2), which is equipped with an actuator (7) for engagement and disengagement and can be adjusted by means of this actuator (7) between an operating position resting on the plate cylinder (3) and a position of rest removed from the latter, and having a wiping device (9) which has a wiping cylinder (10) which interacts with the plate cylinder (3) and can likewise be adjusted by means of an actuator (15) between an operating position, in which the wiping cylinder (10) rests on the plate cylinder (3) with a predetermined pressure, and a position of rest removed from said plate cylinder, the angle between the connecting line of the axles of the impression cylinder and plate cylinder and the connecting line of the axles of the plate cylinder and wiping cylinder being other than 90°, characterized in that the wiping cylinder (10) can be adjusted within a fine-adjustment range by an additional fine actuator (19), and in that this fine actuator (19) can be actuated simultaneously with the actuator (7) adjusting the impression cylinder (2) to maintain the predetermined pressure of the wiping cylinder (10) and is adapted to increase the spacing, which the wiping cylinder axle has from the plate cylinder axle when the impression cylinder (2) is removed by an amount corresponding to the deflection of the plate cylinder journals during engagement of the impression cylinder (2) and to restore this spacing again during the disengagement of the impression cylinder.

2. Intaglio printing machine as claimed in claim 1, characterized in that the size of the adjustment of the fine actuator (19) is determined by a preselection member (26), into which a preselected value corresponding to the said amount can be entered, and in that the fine actuator (19) and the actuator (7) adjusting the impression cylinder (2) can be controlled by the same command generator (8a).

3. Intaglio printing machine as claimed in claim 1, characterized in that it is equipped with a measuring device (27) for measuring the force with which the impression cylinder (2) rests on the plate cylinder (3), and in that a stored-program control system (28) is provided, with which the said fined actuator (19) can be controlled automatically as a function of the force measured.

4. Intaglio printing machine as claimed in one of claims 1 to 3, characterized in that the wiping cylinder (10) is mounted in adjustable eccentric bushes (12) and the actuator (15) assigned to said wiping cylinder is formed in each case by a hydraulic cylinder (15) adjusting the eccentric bushes, and in that the mechanism for the fine adjustment of the wiping cylinder (10) consists on each side of a worm wheel (17), to which the hydraulic cylinder (15) is fastened in an articulated manner, eccentrically to the worm wheel axle, and of a worm spindle (18) which can be driven by the said fine actuator (19) in the form of an adjusting motor.

5. Intaglio printing machine as claimed in claim 4, characterized in that the fine actuator (19) is a stepping motor.

6. Intaglio printing machine as claimed in one of claims 1 to 5, characterized in that a display device (21a) for the actual position of the wiping cylinder (10) is provided.

7. Intaglio printing machine as claimed in one of claims 1 to 6, in which the wiping cylinder (10) is immersed in a wiping trough (13) and is provided with cleaning elements (11, 11a), characterized in that the cleaning elements (11, 11a) are installed on a support (25) which can be adjusted relative to the surface of the wiping cylinder, which support can be adjusted by the said fine actuator (19) together with the wiping cylinder (10) in such a way that the position of the cleaning elements relative to the wiping cylinder is at least approximately retained.

8. Intaglio printing machine as claimed in claims 4 and 7, characterized in that the adjustable support for the cleaning elements (11, 11a) has on each side thereof in each case a support segment (25) which is mounted at the one end so as to be swivellable on the relevant inside of the wiping trough (13) and at the other end is seated on an eccentric bolt (24) which is fixed rotatably to said inside, and in that said eccentric bolt (24) is connected by means of a toothed belt (23) to a gearwheel (22), which is mounted positively and concentrically on the worm wheel (17), in such a way that the eccentric bolt (24) is rotated and thus the support element (25) is adjusted when the worm wheel (17) is adjusted.

## Revendications

1. Machine d'impression taille-douce avec un cylindre porte-plaques (3), un cylindre d'impression (2) équipé d'un organe de réglage (7) pour la mise en position d'impression et hors position d'impression et déplaçable au moyen de cet organe de réglage (7) entre une position de travail contre le cylindre porte-plaques (3) et une position de repos éloignée de celui-ci, et avec un dispositif d'essuyage (9) comportant un cylindre d'essuyage (10) coopérant avec le cylindre porte-plaques (3), ce cylindre d'essuyage étant également déplaçable au moyen d'un organe de réglage (15) entre une position de travail, dans laquelle il est appuyé contre le cylindre porte-plaques (3) avec une pression prédéterminée, et une position de repos éloignée de celui-ci, l'angle entre la ligne de liaison des axes des cylindres d'impression et porte-plaques et la ligne de liaison des axes des cylindres porte-plaques et d'essuyage différant de 90°, caractérisée en ce que le cylindre d'essuyage (10) est déplaçable, pour un réglage précis, au moyen d'un organe de réglage de précision supplémentaire (19) et que cet organe de réglage de précision (19) peut être actionné pour le maintien de la pression d'application prédéterminée du cylindre d'essuyage (10) en même temps que l'organe de réglage (7) déplaçant le cylindre d'impression (2) et qu'il est disposé de façon à ce que, lors de la mise en position d'impression du cylindre d'impression (2), il augmente la distance entre l'axe du cylindre d'essuyage et l'axe du cylindre porte-plaques, subsistant lorsque le cylindre d'impression (2) est en position éloignée, d'une valeur correspondant à la courbure des pivots du cylindre porte-plaques et qu'il règle à nouveau cette distance lors de la mise hors position d'impression du cylindre d'impression.

2. Machine d'impression taille-douce selon la revendication 1, caractérisée en ce que la grandeur du déplacement à l'aide de l'organe de réglage de précision (19) est déterminée par un élément de présélection (26), dans lequel on peut entrer une valeur présélectionnée correspondant à ladite valeur, et que l'organe de réglage de précision (19) et l'organe de réglage (7) déplaçant le cylindre d'impression (2) peuvent être commandés par le même donneur d'ordre (8a).

3. Machine d'impression taille-douce selon la revendication 1, caractérisée en ce qu'elle est équipée d'un dispositif de mesure (27) pour la mesure de la force avec laquelle le cylindre d'impression (2) est appuyé contre le cylindre porte-plaques (3) et qu'il est prévu un système de commande par programme enregistré (28), avec lequel ledit organe de réglage de précision (19) est commandable automatiquement en fonction de la force mesurée.

4. Machine d'impression selon l'une des revendications 1 à 3, caractérisée en ce que le cylindre d'essuyage (10) est logé dans des coussinets d'excentrique (12) déplaçables, que les organes de réglage (15) qui lui sont associés sont constitués chacun d'un vérin hydraulique (15) déplaçant les coussinets d'excentrique, et que le mécanisme pour le réglage de précision du cylindre d'essuyage (10) est constitué de chaque côté d'une roue hélicoïdale (17) sur laquelle le vérin hydraulique (15) est articulé de façon excentrée par rapport à l'axe de la roue hélicoïdale et d'une vis sans fin (18) pouvant être entraînée par ledit organe de réglage de précision (19) constitué d'un servomoteur.

5. Machine d'impression taille-douce selon la revendication 4, caractérisée en ce que ledit organe de réglage de précision (19) est un moteur pas à pas.

6. Machine d'impression taille-douce selon l'une des revendications 1 à 5, caractérisée en ce qu'un dispositif indicateur (21a) est prévu pour la position réelle du cylindre d'essuyage (10).

7. Machine d'impression taille-douce selon l'une des revendications 1 à 6 dans laquelle le cylindre d'essuyage (10) plonge dans un boîtier d'essuyage (13) et est pourvu d'éléments de nettoyage (11, 11a), caractérisée en ce que les éléments de nettoyage (11, 11a) sont installés sur un support (25) déplaçable par rapport à la surface du cylindre d'essuyage, ce support étant déplaçable ensemble avec le cylindre d'essuyage (10) au moyen dudit organe de réglage de précision (19) de telle façon que la position des éléments de nettoyage par rapport au cylindre d'essuyage est conservée au moins approximativement.

8. Machine d'impression taille-douce selon les revendications 4 et 7, caractérisée en ce que le support déplaçable des éléments de nettoyage (11, 11a) est pourvu de chaque côté de ceux-ci d'un segment-support (25) dont une extrémité est montée sur la face intérieure correspondante du boîtier d'essuyage (13) de façon à pouvoir basculer et dont l'autre extrémité repose sur un coussinet d'excentrique (24) fixé à cette face intérieure et libre en rotation, et que ce coussinet d'excentrique (24) est relié au moyen d'une courroie dentée (23) à une roue dentée montée concentriquement et par accouplement rigide sur la roue hélicoïdale (17) de telle sorte que le coussinet d'excentrique (24) est entraîné en rotation lors d'un déplacement de la roue hélicoïdale (17) et que le segment-support (25) est ainsi déplacé.
